# DEMANDE DE BREVET EUROPEEN

(11) **EP 1 188 484 A1**
(43) Date de publication de la demande: **20.03.2002**
(21) Numéro de dépôt: 01870201.9
(22) Date de dépôt: 18.09.2001
(51) Int. Cl.: B05B 5/14

(54) **Dispositif d'application électrostatique de poudre de revêtement**

(30) Priorité: 19.09.2000 BE 200000594
(71) Demandeur: RECHERCHE ET DEVELOPPEMENT DU GROUPE COCKERILL SAMBRE, en abrégé: RD-CS, 4000 Liège (BE)
(72) Inventeur: Schrynemackers, M. Jean, 4053 Embourg (BE); Volon, M. Erwin, 4557 Seny (BE)
(74) Mandataire: Claeys, Pierre

(57) **Abrégé**

Dispositif d'application en continu d'une poudre de revêtement sur un substrat oblong (2) comprenant une enceinte de dépôt (1) permettant un défilement en continu du substrat dans l'enceinte, un appareil d'alimentation (45) permettant d'introduire la poudre dans l'enceinte, et des moyens pour créer dans l'enceinte au moins un champ électrique, comprenant en outre au moins une paroi mobile (7, 8) disposée à l'intérieur de l'enceinte, des moyens de déplacement (13, 14) de celle-ci pour l'ajuster le long d'au moins un des bords latéraux (5, 6) du substrat, et au moins un compartiment de poudrage qui est délimité par le substrat, ladite au moins une paroi mobile en position ajustée et une partie de l'enceinte et dans lequel ledit appareil d'alimentation introduit ladite poudre de revêtement.

## Description

La présente invention est relative à un dispositif d'application en continu d'une poudre de revêtement sur un substrat oblong présentant deux faces opposées et des bords latéraux parallèles, ce dispositif comprenant une enceinte de dépôt présentant une ouverture d'entrée et une ouverture de sortie permettant un défilement en continu du substrat dans l'enceinte, un appareil d'alimentation permettant d'introduire la poudre susdite dans l'enceinte, et des moyens pour créer dans l'enceinte au moins un champ électrique permettant d'appliquer la poudre de revêtement sur au moins une des faces du substrat en défilement.

Il est actuellement très courant d'appliquer de la peinture sur des bandes métalliques, principalement des bandes d'acier et d'aluminium, défilant en continu. Lorsque cette peinture est liquide, l'application s'effectue à l'aide de machines équipées de rouleaux.

Toutefois, pour diverses raisons d'ordres écologiques, économiques ou qualitatives, on souhaite de plus en plus remplacer les peintures liquides par des peintures à 100 % d'extrait sec, c'est-à-dire sans solvant. Les peintures en poudre et les peintures à réticulation sous radiations UV ou sous faisceaux d'électrons sont les principaux représentants de telles peintures.

Généralement, la ligne connue pour peintures en poudre utilise des projecteurs électrostatiques fonctionnant selon le principe corona ou tribo.

Les inconvénients liés à l'utilisation de tels projecteurs sont tout d'abord dus à leur faible débit, de l'ordre de 100 à 500 g/min, ce qui nécessite l'utilisation simultanée d'un grand nombre de tels projecteurs pour obtenir un rendement économiquement justifié. Toutefois, les vitesses des lignes utilisant ce procédé ne dépassent généralement pas 30 m/min. De plus, l'utilisation de ces projecteurs pose souvent des problèmes d'homogénéité de répartition de la poudre sur la surface à peindre.

Les documents US A-4.795.339 et US A-5.279.863 décrivent des appareils pour former un revêtement sur un substrat conducteur et des procédés électrostatiques à partir d'une substance poudreuse.

Ces procédés et appareils connus présentent le grand inconvénient que l'alimentation de l'enceinte de dépôt par des substances en poudre est très compliquée à réguler et à mettre au point nécessitant entre autres l'utilisation d'une surpression à l'entrée et d'une dépression à la sortie de l'enceinte de dépôt, outre des installations de pompage coûteuses. Ceci peut entraîner la formation de couches de revêtement très hétérogènes donnant des produits de qualité médiocre qui ne conviennent pas pour la plupart des applications.

On connaît en outre des appareils permettant d'appliquer, par l'intermédiaire d'un procédé électrostatique, une poudre de revêtement sur une bande métallique, défilant de bas en haut dans une enceinte. Dans le US-A-4.188.413, la poudre appliquée provient d'un lit fluidisé situé dans la partie inférieure de l'enceinte. Dans le EP-A-0956909, la poudre est introduite en haut de l'enceinte de façon qu'elle se déplace essentiellement par gravité le long de la ou des faces du substrat à revêtir. Dans ce dernier brevet, les moyens pour créer un champ électrique sont constitués de fils conducteurs disposés parallèlement à la face de la bande à revêtir, transversalement à la direction du défilement de celle-ci.

Dans tous ces brevets antérieurs, la poudre dans un caisson de largeur plus importante que celle de la bande et la présence éventuelle de fils conducteurs de longueur plus importante que la largeur de la bande vont provoquer un dépôt de poudre plus important sur les bords latéraux de la bande (les rives) et ce, pour deux raisons :
- toute la poudre qui se trouve dans une zone située à l'extérieur de celle où la bande se trouve aura tendance à se déposer sur la partie de la bande la plus proche, c'est-à-dire la rive,
- la partie des fils conducteurs qui se trouve dans une zone située à l'extérieur de la bande va donner lieu à une augmentation locale du champ électrique. Ce champ va se concentrer sur les rives et va y induire un dépôt de poudre supérieur.

D'autre part, les bandes à revêtir peuvent fréquemment présenter des largeurs différentes et donc il n'est pas économiquement défendable de prévoir une enceinte spéciale pour chaque largeur de bande.

La présente invention a pour but de mettre au point un dispositif d'application en continu d'une poudre de revêtement sur un substrat oblong en défilement qui permette de surmonter ces problèmes d'une manière simple. Avantageusement, ce dispositif doit simultanément permettre des applications à grande vitesse, avec un débit par exemple de 12 kg/min et davantage pour une vitesse de bande de 100 m/min par exemple.

Pour résoudre ce problème, on a prévu, suivant l'invention, un dispositif tel qu'indiqué au début, qui comprend en outre au moins une paroi mobile disposée à l'intérieur de l'enceinte, des moyens de déplacement de ladite au moins une paroi mobile permettant un agencement de celle-ci en position ajustée perpendiculairement au substrat, le long d'au moins un de ses bords latéraux, et au moins un compartiment de poudrage qui est délimité par le substrat, ladite au moins une paroi mobile en position ajustée et une partie de l'enceinte et dans lequel ledit appareil d'alimentation introduit ladite poudre de revêtement.

La ou les parois mobiles de l'enceinte permettent de les rapprocher au maximum de la bande qui défile, ce qui réduit la zone où la poudre ne se trouve pas en regard de la face de la bande à revêtir. Cette disposition de la ou des parois mobiles permet en outre que les moyens pour créer un champ électrique, qui peuvent être par exemple des fils conducteurs, n'excèdent pas la largeur de la bande. En une seule opération, ces deux effets sont réalisés, puisque les parois mobiles qui se rapprochent de la bande pour former un compartiment de poudrage de volume limité masquent simultanément les parties inutiles des fils conducteurs.

Suivant une forme de réalisation avantageuse de l'invention, les moyens pour créer au moins un champ électrique comprennent au moins une électrode qui est située dans chaque compartiment de poudrage en regard d'une face du substrat à revêtir et au moins un connecteur qui est situé en dehors du compartiment de poudrage et auquel est connectée une desdites au moins une électrode de façon qu'une haute tension continue puisse lui être appliquée par rapport au substrat. De cette manière, la zone où s'effectue le dépôt de poudre, c'est-à-dire le compartiment de poudrage, et la zone où les connexions électriques sont réalisées, sont clairement séparées l'une de l'autre, de manière à isoler les deux fonctions "dépôt" et "amenée de courant" et à laisser ainsi la zone de connexion électrique parfaitement propre et exempte de poudre.

Suivant une forme de réalisation perfectionnée de réalisation de l'invention, chaque paroi mobile comporte des trous de passage permettant un coulissement de la paroi mobile le long des fils.

Suivant une forme préférentielle de réalisation de l'invention, l'enceinte présente l'ouverture d'entrée à une partie inférieure et l'ouverture de sortie à une partie supérieure ainsi qu'une ouverture d'alimentation en poudre à une partie supérieure de chaque compartiment de poudrage permettant d'introduire la poudre dans celui-ci depuis l'appareil d'alimentation par gravité le long d'au moins une des faces du substrat sur laquelle cette poudre doit être appliquée. Avantageusement, l'alimentation en poudre est ainsi limitée au ou aux compartiments de poudrage et cette alimentation a lieu par gravité. La poudre peut ainsi tomber librement, uniquement dans la zone nécessaire pour la largeur de bande à traiter, sous la forme d'un courant homogène et uniforme de particules poudreuses le long de la ou des faces du substrat défilant dans l'enceinte en sens parallèle et inverse au courant descendant de cette poudre.

D'autres formes de réalisation du dispositif suivant l'invention sont indiquées dans les revendications annexées.

D'autres détails et particularités de l'invention ressortiront de la description d'exemples de réalisation non limitatifs, donnée ci-après avec référence aux dessins annexés.

La figure 1 représente une vue en coupe verticale à travers une forme de réalisation d'enceinte de dépôt suivant l'invention, suivant la ligne I-I de la figure 2.

La figure 2 représente une vue en coupe suivant la ligne II-II de la figure 1.

Les figures 3 et 4 représentent des vues analogues à la figure 2 de deux variantes de réalisation de dispositif suivant l'invention.

Les figures 5 et 6 représentent d'une manière plus détaillée les moyens de fixation et de connexion des fils conducteurs du dispositif suivant les figures 1 et 2.

La figure 7 représente des moyens de fixation rapide de fil conducteur.

Sur les différents dessins, les éléments identiques ou analogues portent les mêmes références.

On a représenté sur les figures 1 et 2 un dispositif suivant l'invention qui comprend une enceinte de dépôt 1 dans laquelle défile en continu un substrat oblong, en l'occurrence une bande métallique 2. Ce substrat présente deux faces opposées 3 et 4 et des bords latéraux parallèles 5 et 6. Ce substrat peut être d'une largeur variable et par exemple être un ruban de quelques dizaines de mm de large ou une bande de 1250 mm ou davantage.

L'enceinte présente une ouverture d'entrée à sa partie inférieure et une ouverture de sortie à sa partie supérieure et la bande métallique 2 défile de bas en haut, de préférence à grande vitesse.

Dans l'exemple illustré, un appareil d'alimentation en poudre 45, représenté de manière schématique en traits mixtes, est situé au sommet de l'enceinte de manière à pouvoir introduire la poudre dans l'enceinte, par le haut.

L'enceinte est, dans l'exemple de réalisation des figures 1 et 2, subdivisé en trois compartiments de volumes variables par deux parois mobiles 7 et 8. En longueur, chacune de ces parois s'étend perpendiculairement à la bande 2, depuis la paroi supérieure 9 jusqu'à la paroi inférieure 10, c'est-à-dire entre l'ouverture de sortie et l'ouverture d'entrée de la bande. En profondeur, chacune de ces parois mobiles 7 et 8 s'étend de la paroi avant 11 à la paroi arrière 12. Chacune des parois mobiles 7 et 8 peut être actionnée par des moyens de déplacement 13 et 14, qui dans l'exemple illustré sont des poussoirs qui peuvent être manoeuvrés à la main ou par machine. Ces poussoirs permettent donc de déplacer les parois mobiles 7 et 8 en position ajustée chacune le long d'un des bords latéraux 5 et 6 de la bande en défilement. On peut les ajuster à une distance de 1 à 10 mm de ceux-ci, de préférence de 3 mm.

Ainsi qu'il ressort en particulier de la figure 2, en position ajustée, les parois mobiles 7 et 8, la bande 2 à revêtir et la paroi avant 11 forment dans l'enceinte un compartiment isolé du reste de l'enceinte et que l'on appellera le compartiment de poudrage 15. C'est dans ce seul compartiment que la poudre introduite par l'appareil d'alimentation 6 descend par gravité.

Dans la variante de réalisation représentée sur la figure 3, les deux parois mobiles 16 et 17 s'étendent en longueur de la même façon que les parois 7 et 8 de l'exemple de la figure 2, mais, en profondeur, elles s'étendent de la paroi avant 11 jusqu'à une distance correspondant approximativement à la face avant de la bande 2. Cela permet un ajustement du bord arrière des parois mobiles juste le long des bords 5 et 6 de la bande à une distance par exemple de 5 à 30 mm, notamment d'environ 20 mm de la face avant 4 de celle-ci. On obtient ainsi un compartiment de poudrage 15 isolé du reste de l'enceinte.

Dans la variante de réalisation représentée sur la figure 4, la paroi mobile 7 est agencée de la même manière que sur la figure 2. En face se trouve une paroi fixe 18. La bande 2 est ici ajustée latéralement sur la paroi fixe 18 de manière que son bord latéral 6 défile toujours le long de cette paroi, quelle que soit la largeur de la bande. La paroi mobile 7 est ensuite ajustée en fonction de la position du bord 5 de la bande. Dans cet exemple de réalisation, la bande défile à peu près au milieu de l'enceinte et on obtient ainsi deux compartiments de poudrage 15 et 19. Cet agencement est avantageux lorsque l'on souhaite appliquer une poudre de revêtement sur les deux faces de la bande à la fois, en un seul passage.

Dans les exemples illustrés sur les figures 1 à 4, des moyens pour créer un champ électrique sont prévus dans chaque compartiment de poudrage. Il s'agit d'électrodes constituées par une série de fils conducteurs 20 et respectivement 21. Ces fils conducteurs s'étendent parallèlement à la bande 2 et transversalement à sa direction de défilement et sont répartis successivement entre l'ouverture d'entrée et l'ouverture de sortie de la bande 2.

A une extrémité de chaque fil conducteur, à droite sur les figures 1 à 4, le fil conducteur est relié à un connecteur 22 qui est situé en dehors du compartiment de poudrage et qui est lui-même électriquement relié à une source de courant continu 23 par exemple par des câbles 24. La bande 2 est aussi connectée de manière courante à la source de courant 23 par exemple par un câble 25 avec une mise à la terre 26. Une haute tension continue peut ainsi être appliquée aux fils conducteurs 20 et 21 par rapport à la bande 2, ce qui entraîne ainsi les particules de poudre de revêtement à adhérer sur les faces des bandes par un effet électrostatique connu en soi.

Les parois mobiles et fixes de l'enceinte sont avantageusement en un matériau électriquement isolant de manière à ne pas influencer le champ électrique formé entre les électrodes et le substrat en défilement.

Sur les figures 5 à 7, on a représenté de manière plus détaillée les moyens de fixation et de connexion des fils conducteurs 20 ou 21. Dans l'exemple représenté, ces fils sont fixés à chaque extrémité à une douille cylindrique en matière conductrice 27, par exemple en aluminium, du côté connecteur (figure 6) et à une douille cylindrique en matière isolante 28 du côté opposé.

Dans l'exemple illustré, les extrémités des fils présentent un épaississement terminal, par exemple par sertissage dans une boule métallique conductrice 29 (v. figure 7). Un crochet 30 de forme correspondante peut alors être prévu par exemple aux extrémités des douilles 27 et 28 et permettre ainsi un remplacement rapide des fils. En effet, les fils abîmés ou cassés doivent être remplacés de manière que l'installation ne reste pas à l'arrêt pendant une durée économiquement coûteuse.

Comme on peut le voir sur les figures, les douilles 27 et 28 sont enfilées dans un manchon externe 31 et respectivement 32 qui est supporté de manière fixe dans l'enceinte par des parois fixes 33, 34 et respectivement 35, 36, et cela à l'extérieur du compartiment de poudrage.

Entre le manchon externe 31 et respectivement 32 et la douille correspondante 27 et respectivement 28, est agencé de manière à pouvoir coulisser sur la douille correspondante un manchon interne 37 et respectivement 38 qui est relié de manière fixe à une paroi mobile correspondante 7 et respectivement 8.

Ces parois mobiles comportent chacune, pour les électrodes, des trous de passage 39 et respectivement 40 qui permettent le coulissement des parois mobiles 7, 8 le long des fils conducteurs 20 lorsqu'elles sont actionnées par les poussoirs 13 et 14.

La douille 27 du connecteur 22 peut être fixée au manchon externe 31 par exemple par un filetage.

La douille 28 est au contraire avantageusement montée dans le manchon externe 32 de manière à pouvoir coulisser à l'intérieur de celui-ci. Entre la bride 41 fermant le manchon externe 32 et une butée 42 montée à l'extrémité de la douille 28 opposée au compartiment de poudrage, on a prévu, dans l'exemple de réalisation illustré sur la figure 4, un ressort de rappel 43 qui tire la douille 28 et donc le fil 20 vers la droite sur le dessin.

Au cours du temps et pour différentes raisons, les fils conducteurs se détendent. Il ne sont alors plus rigoureusement rectilignes et parallèles à la bande qui défile. Par l'utilisation de ressorts judicieusement calculés en fonction de la résistance des fils, ceux-ci peuvent être maintenus tendus constamment. Par exemple, pour des fils de tungstène de 100 µm de diamètre et ayant une limite de rupture de 1,5 kg, on choisira avantageusement un ressort présentant une constante de rappel de 1 kg environ.

La butée 42 peut par exemple être située en face d'un détecteur de présence de cette butée, qui porte la référence 44. En cas de rupture du fil, la butée 42 est déviée vers la droite par le ressort 43, ce qui est alors détecté par le détecteur 44 qui est agencé de manière à pouvoir transmettre un signal correspondant à la commande générale, non représentée, du dispositif. Ce signal a pour effet de couper automatiquement l'alimentation électrique de l'installation, et éventuellement aussi l'alimentation en poudre.

En effet, tout fil qui se rompt durant l'utilisation de l'installation risque d'entrer en contact avec la bande et de provoquer un court-circuit ou même un arc électrique. Cet arc pourrait être une source d'ignition qui enflammerait la poudre qui est présente sous la forme d'un nuage dans le compartiment de poudrage.

Il doit être entendu que la présente invention n'est en aucune façon limitée aux formes de réalisation décrites ci-dessus et que bien des modifications peuvent y être apportées sans sortir du cadre des revendications annexées.

On peut par exemple envisager un défilement de la bande horizontalement ou en oblique. On peut aussi prévoir une alimentation en poudre à partir du bas ou des côtés, avec notamment des systèmes de souffleries ou à lit fluidisé.

## Revendications

1. Dispositif d'application en continu d'une poudre de revêtement sur un substrat oblong (2) présentant deux faces opposées (3, 4) et des bords latéraux parallèles (5, 6), comprenant
une enceinte de dépôt (1) présentant une ouverture d'entrée et une ouverture de sortie permettant un défilement en continu du substrat dans l'enceinte,
un appareil d'alimentation (45) permettant d'introduire la poudre susdite dans l'enceinte, et
des moyens pour créer dans l'enceinte au moins un champ électrique permettant d'appliquer la poudre de revêtement sur au moins une des faces (3, 4) du substrat (2) en défilement,
**caractérisé en ce qu'**il comprend en outre
au moins une paroi mobile (7, 8, 16, 17) disposée à l'intérieur de l'enceinte (1),
des moyens de déplacement (13, 14) de ladite au moins une paroi mobile permettant un agencement de celle-ci en position ajustée
perpendiculairement au substrat (2), le long d'au moins un de ses bords latéraux (5, 6), et
au moins un compartiment de poudrage (15, 19) qui est délimité par le substrat (2), ladite au moins une paroi mobile (7, 8, 16, 17) en position ajustée et une partie de l'enceinte (1) et dans lequel ledit appareil d'alimentation (45) introduit ladite poudre de revêtement.

2. Dispositif suivant la revendication 1, **caractérisé en ce que** chaque compartiment de poudrage (15) est délimité par le substrat (2), par deux parois mobiles (7, 8, 16, 17), chacune en position ajustée le long d'un des bords latéraux (5, 6) du substrat, et par une partie de l'enceinte (1).

3. Dispositif suivant l'une ou l'autre des revendications 1 et 2, **caractérisé en ce que** ladite au moins une paroi mobile (7, 8) s'étend, entre ladite ouverture d'entrée et ladite ouverture de sortie, d'une paroi fixe (11) de l'enceinte à une autre paroi fixe (12) de celle-ci.

4. Dispositif suivant l'une ou l'autre des revendications 1 et 2, **caractérisé en ce que** ladite au moins une paroi mobile (16, 17) s'étend, entre ladite ouverture d'entrée et ladite ouverture de sortie, d'une paroi fixe (11) de l'enceinte à un desdits bords latéraux (5, 6) du substrat.

5. Dispositif suivant l'une quelconque des revendications 1 à 4, **caractérisé en ce que** ladite au moins une paroi mobile (7, 8, 16, 17) et ladite partie de l'enceinte sont réalisées en un matériau isolant électrique.

6. Dispositif suivant l'une quelconque des revendications 1 à 5, **caractérisé en ce que** les moyens pour créer au moins un champ électrique comprennent au moins une électrode qui est située dans chaque compartiment de poudrage (15, 19) en regard d'une face (3, 4) du substrat à revêtir et au moins un connecteur (22) qui est situé en dehors du compartiment de poudrage et auquel est connectée une desdites au moins une électrode de façon qu'une haute tension continue puisse lui être appliquée par rapport au substrat.

7. Dispositif suivant la revendication 6, **caractérisé en ce que** chaque compartiment de poudrage (15, 19) comprend plusieurs électrodes successives réparties entre l'ouverture d'entrée et l'ouverture de sortie.

8. Dispositif suivant la revendication 7, **caractérisé en ce que** les électrodes précitées sont constituées par une série de fils conducteurs (20, 21) qui s'étendent parallèlement au substrat, transversalement à son défilement, dans chaque compartiment de poudrage à une certaine distance l'un de l'autre.

9. Dispositif suivant la revendication 8, **caractérisé en ce que** chaque paroi mobile (7, 8, 16, 17) comporte des trous de passage (39, 40) permettant un coulissement de la paroi mobile le long des fils.

10. Dispositif suivant l'une ou l'autre des revendications 9 et 10, **caractérisé en ce qu'**il comprend un dispositif de remplacement rapide (29, 30) des fils conducteurs.

11. Dispositif suivant l'une quelconque des revendications 8 à 10, **caractérisé en ce qu'**il comprend des moyens exerçant une traction constante (41-43) sur les fils conducteurs.

12. Dispositif suivant l'une quelconque des revendications 8 à 11, **caractérisé en ce qu'**il comprend un détecteur de rupture de fil conducteur (44) qui coupe automatiquement l'alimentation électrique.

13. Dispositif suivant l'une quelconque des revendications 1 à 10, **caractérisé en ce que** l'enceinte (1) présente l'ouverture d'entrée à une partie inférieure et l'ouverture de sortie à une partie supérieure ainsi qu'une ouverture d'alimentation en poudre à une partie supérieure de chaque compartiment de poudrage (15, 19) permettant d'introduire la poudre dans celui-ci depuis l'appareil d'alimentation (45) par gravité le long d'au moins une des faces (3, 4) du substrat sur laquelle cette poudre doit être appliquée.
